# EUROPÄISCHE PATENTSCHRIFT

(11) **EP 0 071 012 B1**
(45) Veröffentlichungstag und Bekanntmachung des Hinweises auf die Patenterteilung: **28.11.1984**
(21) Anmeldenummer: 82105275.0
(22) Anmeldetag: 16.06.1982
(51) Int. Cl.: B04B 7/16

(54) **Zentrifugensieb**
Centrifuge screen
Tamis pour centrifugeuse

(30) Priorität: 24.07.1981 CH 4826/81
(43) Veröffentlichungstag der Anmeldung: 09.02.1983
(73) Patentinhaber: Sulzer - Escher Wyss AG, CH-8023 Zürich (CH)
(72) Erfinder: Spiewok, Leonhard, CH-8304 Wallisellen (CH)
(74) Vertreter: Paschedag, Hansjoachim

## Beschreibung

Die Erfindung betrifft ein Zentrifugensieb mit einem auf der Innenseite einer Schleudertrommel aufliegenden Stützwerk, an dem an wenigstens zwei Stellen in Achsrichtung der Schleudertrommel verlaufende, aus verschleissfestem Hartstoff bestehende Siebstäbe befestigt sind.

Bei derartigen, z. B. aus DE-A-28 30 388 oder US-A-4259136 bekannten Zentrifugensieben sind die Schleudertrommel vor Verschleiss schützende Hartstoff-Stäbe am Stützwerk der Trommel mittels Verklebungen über ihre ganze Länge hin verbunden. Zum Ausgleich der unterschiedlichen Wärmeausdehnung der Hartstoff-stäbe und des aus einem Material mit anderem Wärmeausdehnungskoeffizienten bestehenden Stützwerkes sind bei diesen Verbindungen elastische Zwischenschichten vorgesehen, z. B. Gummi-Zwischenelemente. Diese sind jedoch im Betrieb nicht genügend dauerhaft, nicht temperaturbeständig und nicht korrosionsfest. Ausserdem gestatten sie eine Beweglichkeit in mehreren Richtungen, was unerwünschte und unzulässige Deformationen von Siebstäben und Stützwerk gegeneinander zulässt. Nachteilig ist weiterhin die schlechte Verarbeitbarkeit, schwierige und zur Massenfabrikation ungeeignete Montage.

Aus der US-A-3 100 746 ist eine Zentrifuge bekannt, bei der auf der Innenseite einer konisch ausgebildeten Schleudertrommel mit vertikaler Drehachse Siebstäbe lose eingelegt sind, so dass die Siebstäbe sich radial und longitudinal bewegen und rotieren können. Auch hier ist also eine Beweglichkeit in verschiedenen Richtungen vorgesehen, mit den vorstehend angegebenen Nachteilen. Ausserdem ist die Verwendung auf konische Schleudertrommeln mit wenigstens angenähert vertikaler Drehachse beschränkt, da bei anderer Trommelform, z. B. einer zylindrischen Trommel, und bei anderer Orientierung der Drehachse, z. B. bei einer häufig gewünschten oder erforderlichen horizontalen Drehachse, ein Herausfallen der lose eingelegten Siebstäbe aus der Trommel unvermeidlich ist.

Der Erfindung liegt die Aufgabe zugrunde, die vorstehend erwähnten Nachteile des Standes der Technik zu vermeiden und ein Zentrifugensieb zu schaffen, bei dem die Hartstoff-Siebstäbe dauerhaft, temperatur- und korrosionsfest, in definierter Weise gegen das Stützwerk beweglich und mit diesem verbunden und leicht verarbeitbar und montierbar sind, wobei die Trommelform und die Orientierung der Drehachse beliebig sind.

Erfindungsgemäss wird diese Aufgabe dadurch gelöst, dass die Siebstäbe an einer Stelle fest mit dem Stützwerk verbunden sind, während an den anderen Stellen Verbindungen vorgesehen sind, die eine Beweglichkeit der Siebstäbe gegenüber dem Stützwerk nur in Achsrichtung gestatten.

Eine besonders vorteilhafte Lösung ergibt sich, wenn die Verbindungen als Nietverbindungen ausgeführt sind, wobei die Hartstoff-Siebstäbe an jeweils einer Stelle fest mit dem Stützwerk vernietet sind, während an den anderen Verbindungsstellen an den Siebstäben Nieten vorgesehen sind, die in in Achsrichtung der Schleudertrommel verlaufenden Schlitzen im Stützwerk beweglich sind. Statt Nieten können jedoch auch andere geeignete Verbindungselemente vorgesehen sein, z. B. Schrauben, Stifte, Bolzen oder dergleichen.

Die Erfindung wird anhand der in den Figuren dargestellten Ausführungsbeispiele erläutert.
Figur 1 zeigt ein Zentrifugensieb in Perspektive,
Figur 2 zeigt einen Axialschnitt dieses Zentrifugensiebes,
Figur 3 zeigt einen Ausschnitt der Trommelaussenwand dieses Zentrifugensiebes,
Figur 4 zeigt einen Ausschnitt der Trommelaussenwand eines anderen Zentrifugensiebes.

Das in den Figuren 1, 2 und 3 dargestellte Zentrifugensieb weist eine Schleudertrommel T mit einem Trommeldurchmesser vom Dezimeterbis zum Meter-Bereich auf, auf deren Innenseite ein siebartiges Stützwerk 1 aufliegt, und an dessen Innenseite wiederum als Verschleissschutz eine Vielzahl von aus Hartstoff bestehenden Siebstäben 2 mit einer Dicke von einigen mm und einer Länge bis etwa 30 cm in Achsrichtung der Schleudertrommel in geringem seitlichen Abstand voneinander befestigt sind.

Das Stützwerk 1 ist aus einem geeigneten Metall ausgeführt, z. B. Stahl, und weist Siebschlitze 3 oder Löcher zum Durchtritt des Filtrats beim Zentrifugieren auf. Statt dessen kann das Stützwerk jedoch auch aus einem Gerüst von Ringen bestehen, die durch achsparallele Stäbe miteinander verbunden sind, so dass zwischen den Stäben die erforderlichen Siebschlitze entstehen. Auf der Innenseite der Trommel T sind ringförmige Stege 4 vorgesehen, auf denen das Stützwerk 1 aufliegt, wobei ein Durchtrittsweg für das Filtrat durch die Zwischenräume 5 zwischen den Siebstäben 2, den darunterliegenden Schlitzen des Stützwerkes 1 und den dazu versetzten Schlitzen 6 in der Trommel T gebildet wird.

Die Siebstäbe 2 sind aus einem verschleissfesten Hartstoff ausgeführt, z. B. Schmelzbasalt oder Sintermaterial, wie Sinterkeramik oder Sinterkarbid, z. B. Wolframkarbid. Da beim Betrieb der Zentrifuge Temperaturschwankungen bis 100 °C auftreten können, müssen wegen der stark unterschiedlichen Wärmeausdehnung der Materialien des Hartstoffes, z. B. Wolframkarbid, und des Stützwerkes, z. B. Stahl, bei der Befestigung der Siebstäbe 2 am Stützwerk 1 Vorkehrungen für einen Längenausgleich getroffen werden, um Deformationen und einen Bruch der Siebstäbe zu vermeiden. Zu diesem Zweck sind an die Siebstäbe 2 mehrere Nieten 7, 8 aus rostfreiem, hochlegiertem Stahl angelötet, nötigenfalls je nach Material mit geeigneten, dem Fachmann bekannten Übergangsschichten. Das Stützwerk ist mit entsprechenden Nietlöchern 9, 10 versehen. Für eine der Nieten, im dargestellten Beispiel der mittleren Nieten 7, haben die entsprechenden Nietlöcher 9 Kreisform, so dass beim Vernieten eine feste, unbewegliche Verbindung zwischen Siebstab 2 und Stützwerk 1 entsteht. Dagegen sind alle anderen Nietlöcher 10 für die übrigen Nieten 8 in Form von länglichen, in Achsrichtung verlaufenden Schlitzen 10 ausgebildet. Die Vernietung erfolgt nun gerade so, dass die Siebstäbe zwar in radialer Richtung unbeweglich sind, jedoch nur in Längsrichtung, also in Achsrichtung der Schleudertrommel ein Längenausgleich möglich ist. In Umfangsrichtung wird eine Bewegung durch die axiale Ausrichtung der Schlitze 10 verunmöglicht.

Durch die beschriebene Anordnung wird eine definierte Beweglichkeit der Siebstäbe gegen das Stützwerk nur in Ausdehnungsrichtung, d. h. der Längsrichtung der Siebstäbe erreicht, und zwar unter ausschliesslicher Verwendung sehr dauerhafter und temperatur- und korrosionsbeständiger Werkstoffe. Im Vergleich zu bekannten Zentrifugensieben mit elastischen Gummi- oder Kunststoff-Verbindungselementen konnte mit der beschriebenen Anordnung im praktischen Betrieb die Lebensdauer vervielfacht und die Korrosionsfestigkeit erheblich verbessert werden. Ein weiterer Vorteil ist die wesentlich leichtere Auswechselbarkeit der Siebstäbe.

Während bei dem in den Figuren 1, 2 und 3 dargestellten Beispiel die Siebstäbe in der Mitte fest angenietet sind und an beiden Enden eine gewisse Beweglichkeit vorgesehen ist, zeigt Figur 4 ein anderes Beispiel, bei dem mehrere Lagen von Siebstäben 2¹, 2² in Achsrichtung in geringem Abstand hintereinander angeordnet sind. Jeder Siebstab ist an einem Ende 11¹, 11² fest und unbeweglich mit dem Stützwerk 1 vernietet und am anderen Ende 12¹, 12² mittels schlitzförmiger Nietlöcher in Achsrichtung beweglich. Zwischen den Siebstäben 2¹, 2² sind im Stützwerk 1 mehrere Reihen von Siebschlitzen 3¹, 3² vorgesehen, durch die das Filtrat abfliessen kann. Im Vergleich zum ersten Beispiel lässt sich durch die Verwendung mehrerer Lagen von Siebstäben eine grössere Länge der Siebtrommel erreichen, bis zu mehreren Metern. Diese ist besonders bei Sintermaterialien von Vorteil, die nur eine begrenzte Stablänge gestatten. Das Stützwerk kann bei dieser Ausführung ebenfalls aus mehreren in Achsrichtung hintereinander angeordneten Teilen bestehen, wobei jeder Stützwerkteil beispielsweise nur eine Siebstab-Lage trägt.

Es wird bemerkt, dass statt Nieten, wie im vorstehend beschriebenen Beispiel, auch geeignete andere Verbindungselemente im Rahmen der Erfindung benutzt werden können, z. B. Schrauben, Stifte, Bolzen, die in entsprechende Löcher oder Bohrungen eingreifen, wobei wiederum jeweils eines der Löcher für jeden Siebstab kreisrund und die übrigen länglich, oval oder schlitzförmig ausgeführt sein können, um die gewünschte Beweglichkeit in Achsrichtung zu gewährleisten.

## Patentansprüche

1. Zentrifugensieb mit einem auf der Innenseite einer Schleudertrommel (T) aufliegenden Stützwerk (1), auf dem an wenigstens zwei Stellen (7, 8) in Achsrichtung der Schleudertrommel verlaufende, aus verschleissfestem Hartstoff bestehende Siebstäbe (2) befestigt sind, dadurch gekennzeichnet, dass die Siebstäbe (2) an einer Stelle (7, 11¹, 11²) fest mit dem Stützwerk (1) verbunden sind, während an den anderen Stellen (8, 12¹, 12²) Verbindungen vorgesehen sind, die eine Beweglichkeit der Siebstäbe gegenüber dem Stützwerk nur in Achsrichtung gestatten.

2. Zentrifugensieb nach Anspruch 1, dadurch gekennzeichnet, dass die Verbindungen (7, 8) als Nieten, Schrauben, Stifte oder Bolzen ausgeführte Verbindungselemente aufweisen.

3. Zentrifugensieb nach Anspruch 2, dadurch gekennzeichnet, dass jeweils eine Verbindung (7) eines Siebstabes mit dem Stützwerk eine festsitzende Verbindung ist, während die anderen Verbindungen dieses Siebstabes (2) in einem in Achsrichtung verlaufenden Schlitz (10) bewegliche Nieten, Schrauben, Stifte oder Bolzen (8) aufweisen.

4. Zentrifugensieb nach Anspruch 3, dadurch gekennzeichnet, dass die Schlitze (10) im Stützwerk vorgesehen sind und dass die Verbindungselemente (7, 8) auf den Siebstäben (2) aufgelötet sind, nötigenfalls mit geeigneten Übergangschichten.

5. Zentrifugensieb nach einem der Ansprüche 1-4, dadurch gekennzeichnet, dass die Siebstäbe (2) aus Sinterwerkstoff bestehen.

6. Zentrifugensieb nach Anspruch 5, dadurch gekennzeichnet, dass die Siebstäbe (2) aus SinterKeramik oder Sinter-Karbid oder Schmelzbasalt bestehen.

7. Zentrifugensieb nach Anspruch 6, dadurch gekennzeichnet, dass die Siebstäbe (2) aus Wolfram-Karbid bestehen.

## Claims

1. Centrifuge screen with a supporting frame (1) resting on the inner side of a centrifugal drum (T), on which frame, at at least two points (7, 8), screen bars (2) are attached running in axial direction of the centrifugal drum and consisting of wear-resistant hard material, characterized in that the screen bars (2) are firmly connected at one point (7, 11¹, 11²) with the supporting frame (1), whilst at the other points (8, 12¹, 12²) connections are provided which permit a mobility of the screen bars with respect to the supporting frame only in axial direction.

2. Centrifuge screen according to Claim 1, characterized in that the connections (7, 8) have connecting elements constructed as rivets, screws, pins or bolts.

3. Centrifuge screen according to Claim 2, characterized in that in each case one connection (7) of a screen bar is a tight-fitting connection with the supporting frame, whilst the other connections of this screen bar (2) have rivets, screws, pins or bolts (8) which are movable in a slot (10) running in axial direction.

4. Centrifuge screen according to Claim 3, characterized in that the slots (10) are provided in the supporting frame and that the connecting elements (7, 8) are soldered on the screen bars (2), if necessary with suitable transition layers.

5. Centrifuge screen according to one of Claims 1-4, characterized in that the screen bars (2) consist of sintered material.

6. Centrifuge screen according to Claim 5, characterized in that the screen bars (2) consist of sintered ceramics or sintered carbide or cast basalt.

7. Centrifuge screen according to Claim 6, characterized in that the screen bars (2) consist of tungsten carbide.

## Revendications

1. Tamis pour centrifugeuse comportant un dispositif d'appui (1) disposé sur le côté intérieur d'un tambour (T) de centrifugation et sur lequel sont fixées, au moins en deux endroits (7, 8) dans le sens axial du tambour, des barres de tamisage (2) en matière dure résistant à l'usure caractérisé en ce qu'en un endroit (7, 11', 11^{z}), !es barres de tamisage (2) sont réunies de façon fixe au dispositif d'appui (1), tandis qu'aux autres endroits (8, 12¹, 12²) il est prévu des liaisons qui permettent une mobilité des barres de tamisage par rapport au dispositif d'appui, seulement dans le sens axial.

2. Tamis pour centrifugeuse suivant la revendication 1, caractérisé en ce que les liaisons (7, 8) comportent des éléments de liaison constitués par des rivets, vis, goupilles ou tiges.

3. Tamis pour centrifugeuse suivant la revendication 2, caractérisé en ce qu'il y a chaque fois une jonction (7) d'une barre de tamisage avec le dispositif d'appui qui est une jonction fixe, tandis que les autres jonctions de cette barre de tamisage (2) comportent des rivets, vis, goupilles ou tiges (8), mobiles dans une fente axiale (10).

4. Tamis pour centrifugeuse suivant la revendication 3, caractérisé en ce que les fentes (10) sont prévues dans le dispositif d'appui et que les éléments de liaison (7, 8) sont soudés sur les barres de tamisage (2), au besoin avec des couches de transition appropriées.

5. Tamis pour centrifugeuse suivant une des revendications 1 à 4, caractérisé en ce que les barres de tamisage (2) sont en un matériau fritté.

6. Tamis pour centrifugeuse suivant la revendication 5, caractérisé en ce que les barres de tamisage (2) sont en céramique frittée ou en carbure fritté ou en basalte fondu.

7. Tamis pour centrifugeuse suivant la revendication 6, caractérisé en ce que les barres de tamisage (2) sont en carbure de tungstène.
